# EUROPÄISCHE PATENTSCHRIFT

(11) **EP 0 442 278 B1**
(45) Veröffentlichungstag und Bekanntmachung des Hinweises auf die Patenterteilung: **12.04.1995**
(21) Anmeldenummer: 91100567.6
(22) Anmeldetag: 18.01.1991
(51) Int. Cl.: A61H 23/00

(54) **Gerät zur Nassbehandlung mit Ultraschall**
Device for wet therapy with ultrasound
Dispositif pour thérapie par voie humide à ultrason

(30) Priorität: 02.02.1990 DE 9001147 U
(43) Veröffentlichungstag der Anmeldung: 21.08.1991
(73) Patentinhaber: PETER KRAUTH GmbH, 75305 Neuenbürg (DE)
(72) Erfinder: Krauth, Peter, W-7540 Neuenbürg (DE)
(74) Vertreter: Hubbuch, Helmut, Dipl.-Ing

(56) Entgegenhaltungen:
- EP-A- 0 283 854
- EP-A- 0 320 444
- EP-A- 0 335 851
- DE-A- 3 109 040
- DE-A- 3 733 439
- US-A- 4 080 960
- US-A- 4 796 632

## Beschreibung

Die Erfindung bezieht sich auf ein Gerät zur Nassbehandlung bei Ultraschalltherapie, insbes. der Dermatologie und Paronyhie mit den Merkmalen nach dem Oberbegriff des Anspruchs 1.

Durch die EP-A-0 320 444 ist ein Gerät bekannt, welches ein Elektronikteil zur Regelung mindestens eines Ultraschallschwingers umfasst. Der Ultraschallschwinger ist in einem topfförmigen Handschwingergehäuse angeordnet. Dem Ultraschallschwinger ist eine Membrane vorgelagert. Das durch die EP-A-0 320 444 bekannte Gerät dient zur Diagnostik, insbesondere zur Erkennung von Tumoren.

Für die Ultraschalltherapie sind Badeeinheiten bekannt in Form von Flüssigkeitsbehältern mit eingebauten Ultraschallgebern, welche Einheit zur Behandlung beim Eintauchen der erkrankten Körperteile dienen. Je nach Wannengröße sind diese Einheiten stationär oder auch mobil einzusetzen, wie dies z.B. die EPA 0 301 162 zeigt. Hierdurch wird die Durchblutung und Reinigung der zu behandelnden Körperteile und damit die Heilwirkung verbessert. Diese Badeeinheiten haben aber den Nachteil unhandlich und sperrig zu sein; sie haben einen entsprechenden Platzbedarf nötig und eignen sich daher für Therapieanstalten und weniger für den Privatgebrauch. Ausserdem gibt es auch schon kleine Geräte in Form von Fußwannen für die Naßbehandlung.

Die Aufgabe besteht darin, ein Handgerät zum vielseitigen mobilen Einsatz zu schaffen, welches in Verbindung mit einer vorhandenen Wanne bei Nassbehandlung denselben Zwecken mit gleicher Effizienz dienen kann.

Das Gerät zur Nassbehandlung bei Ultraschalltherapie zeichnet sich dadurch aus, dass der der Membrane nachgeordnete Rand des offenen Handschwingerghäuses mit Durchbrüchen versehen ist. Beim Eintauchen in eine Flüssigkeit bildet sich in dem offenen Handschwingergehäuse, begrenzt durch den mit Durchbrüchen versehenen Rand, ein Flüssigkeitspolster. Durch dieses Flüssigkeitspolster sind die Ultraschallschwingungen bei Auflage an der in einem Flüssigkeitsbehälter eingetauchten Behandlungsstelle übertragbar. Das Gerät wird vorzugsweise im Frequenzbereich zwischen 30 bis 80 kHz, insbes. bei 50 kHz verwendet.

Weitere Einzelhtein des Geräts gemäss der Erfindung sind anhand eines Ausführungsbeispiels für die Naßbehandlung in der Zeichnung dargestellt und nachfolgend beschrieben und zwar zeigen:
- Figur 1: die Ansicht eines Geräts für die Naßbehandlung im Schnitt, und
- Figur 2: den vergrößerten Schnitt durch das vorgesehene Griffgelenk.

Nach Figur 1 entsprechend dem Ausführungsbeispiel besteht das Gerät aus einem Elektronikteil 1 mit Zuleitung 1a zum Ultraschallschwinger 2a im Handschwingergehäuse 3a mit bei 4a schwenkbar vorgesehenem Handgriff 5a. Das Gehäuse 3a ist in zylindrischer Form aus Edelstahl gefertigt mit wasserdicht vorgesetzter Edelstahlmembrane 6a, mittels Silikonring 6c abgedichtet, hinter welcher der Schwinger 2a angeordnet ist. Der Membrane 6a ist ein mit Durchbrüchen versehener Rand 7a nachgeordnet. In der dargestellten Ausführungsform ist der Rand 7a des Gehäuses 3a wellenförmig ausgebildet. Bei Auflage an der in einem Flüssigkeitsbehälter eingebrachten Behandlungsstelle werden somit die Schallschwingungen über das durch den Gehäuserand mit Seitenöffnungen zwischenliegendem Wasserpolster übertragen. Hierbei bildet sich infolge des Wellenrandes eine gute Wasserverwirbelung, welche zu einem schnellen Behandlungserfolg führt.

Am topfförmigen Handschwingergehäuse 3a und zwar am Gehäuseboden ist gemäß der Figur 2 ein schwenkbarer Handgriff 5a vorgesehen, welcher zwichen der geschlitzten Segmentaufnahme 10 mit eingebrachtem Kunststoffsegment 11, das mit Seitenstutzen 12 verschwenkbar in der Segmentaufnahme 10 gehalten ist, als Griffbolzen 13 eingeschraubt. Der Griffsbolzen 13 ist in seiner verschwenkten Lage durch weiteres Einschrauben bis auf den Grund 14 der Segmentaufnahme 11 in seiner Schwenkstellung festlegbar.

Anstelle eines Edelstahlgehäuses kann auch ein Gehäuse aus elastischem Material wie Gummi oder Kunststoff treten, welches auch einstückig mit der Membrane gebildet sein kann.

## Patentansprüche

1. Gerät zur Behandlung bei Ultraschalltherapie, insbes. in der Dermatologie und Paronychie, bestehend aus einem Elektronikteil (1) zur Regelung mindestens eines Ultraschallschwingers (2a), der in einem topfförmigem Handschwingergehäuse (3a) angeordnet ist, an dem einerseits ein Handgriff (5a) und andererseits eine dem Schwinger (2a) vorgelagerte Membrane (6a) bei wasserdichtem Gehäuseanschluß angeordnet ist, **dadurch gekennzeichnet,** dass als Gerät zur Naßbehandlung der der Membrane (6a) nachgeordnete Rand (7a) des offenen Handschwingergehäuses (3a) mit Durchbrüchen versehen ist.

2. Gerät nach Anspruch 1, **dadurch gekennzeichnet,** daß der Rand des Gehäuses (3a) wellenförmig ausgebildet ist.

3. Gerät nach Anspruch 1 oder 2, **dadurch gekennzeichnet,** dass der Handgriff (5a) verstellbar ist.

4. Gerät nach Anspruch 1, 2 oder 3, dadurch gekennzeichnet, daß auf dem Boden des topfförmigen Handschwingergehäuses (3a) eine geschlitzte Segmentaufnahme (10) angeordnet ist,
dass in die Segmentaufnahme (10) ein Kunststoffsegment (11) eingebracht und das über Seitenstutzen (12) verschwenkbar ist,
und dass der Handgriff (5a) mit seinen Griffbolzen (13) in das Kunststoffsegment (11) einschraubbar ist, und der durch Einschrauben bis zum Grund (14) der Segmentaufnahme (10) in seiner Schwenkstellung feststellbar ist.

5. Gerät nach einem der vorhergehenden Ansprüche 1 bis 4, **gekennzeichnet durch** ein aus rostfreiem Stahl, wie Edelstahl gebildeten Gehäuse (3a) mit ggfs. ebensolcher Membrane (6a) bei einstückiger Ausbildung.

6. Gerät nach einem der vorhergehenden Ansprüche 1 bis 4, **gekennzeichnet durch** ein aus flexiblem Material, wie Gummi oder Kunststoff gebildeten Gehäuse (3a) mit ggfs. ebensolcher Membrane (6a) bei einstückiger Ausbildung.

7. Gerät nach einem der vorhergehenden Ansprüche 1 bis 6, **dadurch gekennzeichnet**, dass die gesondert eingesetzte Membrane (7a) hier in einer Silikonabdichtung (6c) gehalten ist.

8. Gerät nach einem der vorhergehenden Ansprüche 1 bis 7, **gekennzeichnet durch** Einsatz von einem oder mehreren Schwingern (2a) im Schallbereich - niederfrequenter Ultraschall - von 30 bis 80 kHz, insbes. bei 50 kHz.

## Claims

1. Apparatus tor use in treatment during ultra-sound therapy, in particular in the area of dermatology and paronychia, consisting of an electronic section (1) for controlling at least one ultra-sound oscillator (2a) housed in a pot-shaped hand-held oscillator housing (3a) having attached thereto a handle (5a) on the one hand and a membrane (6a) downstream of the oscillator (2a) on the other hand, which is connected to the housing in a water-tight manner, characterized in that in use as an apparatus for wet treatment, the edge (7a) of the open hand-held oscillator housing (3a), which is located upstream from the membrane (6a), is provided with apertures.

2. Apparatus as claimed in Claim 1, characterized in that the edge of the housing (3a) is wave-shaped.

3. Apparatus as claimed in Claim 1 or 2, characterized in that the handle (5a) is adjustable.

4. Apparatus as claimed in Claim 1, 2 or 3, characterized in that at the base of the pot-shaped hand-held oscillator housing (3a), a slotted segment receptacle (10) is provided which has inserted therein a plastic segment (1) adapted to be pivoted about side sockets (12), and in that the handle (5a) with its engagement bolts (13) is adapted to be screwed into the plastic segment (11) and can be fixed in its pivoting position by screwing it down to the bottom (14) of the segment receptacle (10).

5. Apparatus as claimed in any one of the preceding Claims 1 to 4, characterized in that the housing (3a) is made of a rustproof steel such as stainless steel and that, in the cane of an integral embodiment, the membrane (6a) is made of the same material.

6. Apparatus as claimed in any one of the preceding Claims 1 to 4, characterized in that the housing (3a) is made of a flexible material such as rubber or plastic and that, in the case of an integral embodiment, the membrane (6a) is made of the same material.

7. Apparatus as claimed in any one of the preceding Claims 1 to 6, characterized in that the separately inserted membrane (7a) is held in place here by a silicone sealing (6c).

8. Apparatus as claimed in any one of the preceding Claims 1 to 7, characterized in that one or several oscillators (2a) in the sound frequency range - low-frequency ultra-sound - of from 30 to 80 kHz, in particular 50 kHz, are inserted.

## Revendications

1. Appareil de traitement pour thérapie par ultrasons, utilisé en particulier en dermatologie et pour le traitement des panaris, composé d'une partie électronique (1) pour la régulation d'au moins un oscillateur ultrasonore (2a) disposé dans le boîtier (3a) d'un transducteur manuel en forme de pot, auquel sont raccordés, de façon étanche à l'eau, à une extrémité, une poignée (5a), et à l'autre extrémité, une membrane (6a) située devant l'oscillateur (2a), *caractérisé* en ce que, en tant qu'appareil pour le traitement par voie humide, le bord (7a) du boîtier (3a) ouvert du transducteur manuel, disposé sous la membrane (6a), est pourvu d'ouvertures.

2. Appareil selon la revendication 1, *caractérisé* en ce que le bord (7a) du boîtier (3a) est ondulé.

3. Appareil selon l'une quelconque des revendications 1 ou 2, *caractérisé* en ce que la poignée (5a) est réglable.

4. Appareil selon l'une quelconque des revendication 1, 2 ou 3, caractérisé en ce que le boîtier (3a) du transducteur manuel en forme de pot, présente, sur son fond, un logement (10) pour segment, ledit logement (10) étant ouvert par une fente, un segment (11) an matière plastique est emboîté dans le logement (10) pour segment et peut osciller sur deux appuis latéraux (12), et la poignée (5a) est vissée par son boulon (13) dans le segment (11) en matière plastique, et peut être bloquée dans son oscillation par vissage dudit boulon (13) jusqu'au fond (14) du logement (10) pour segment.

5. Appareil selon l'une quelconque des revendication 1 à 4, *caractérisé* en ce que le boîtier (3a) est fabriqué, en acier inoxydable, comme de l'acier spécial, et le cas échéant, en une pièce avec la membrane (6a) de la même matière.

6. Appareil selon l'une quelconque des revendication 1 à 4, *caractérisé* en ce que le boîtier (3a) est fabriqué en matériau flexible, comme du caoutchouc ou du plastique, et le cas échéant, en une pièce avec la membrane (6a) de la même matière.

7. Appareil selon l'une quelconque des revendication 1 à 6, *caractérisé* en ce que la membrane (6a) est ajustée et sertie dans un joint d'étanchéité (6c) au silicone.

8. Appareil selon l'une quelconque des revendication 1 à 7, *caractérisé* en ce qu'il comprend un ou plusieurs oscillateurs (2a) dans le domaine de fréquence des - ultrasons basses fréquences - de 30 à 80 kHz, et plus particulièrement autour de 50 kHz.
